# FASCICULE DE BREVET EUROPEEN

(11) **EP 1 177 865 B1**
(45) Date de publication et mention de la délivrance du brevet: **02.01.2004**
(21) Numéro de dépôt: 01450011.0
(22) Date de dépôt: 25.06.2001
(51) Int. Cl.: B26B 5/00

(54) **Cutter à lame rétractable automatiquement**
Schneider mit automatisch einziehbarer Klinge
Cutter with automatically retractable blade

(30) Priorité: 27.06.2000 FR 0008232
(43) Date de publication de la demande: 06.02.2002
(73) Titulaire: Mure & Peyrot, 33083 Bordeaux (FR)
(72) Inventeur: Peyrot, Jean-Claude, 33200 Bordeaux (FR); Michiels, Marc, 64270 Salies de Bearn (FR)
(74) Mandataire: Thébault, Jean-Louis

(56) Documents cités:
- EP-A- 0 882 553
- DE-A- 4 315 495
- US-A- 4 761 882
- US-A- 5 617 635
- US-A- 6 044 562

## Description

La présente invention a pour objet un cutter équipé d'une lame qui peut se rétracter automatiquement dès que ladite lame n'est plus en contact avec l'objet à couper (voir par exemple US-A-6 044 562).

Un cutter comprend en général un boîtier dans lequel peut coulisser une lame, fixée sur un porte-lame, qui peut prendre deux positions, une première position dite sortie, dans laquelle la lame est en saillie en dehors du boîtier, et une seconde position dite rétractée, dans laquelle la lame est disposée intégralement à l'intérieur du boîtier.

Dans une variante simple, le porte-lame se translate dans une glissière ménagée dans le boîtier, et comprend des crans qui permettent de maintenir ledit porte-lame, et donc la lame, dans une position déterminée.

Cette variante ne donne pas satisfaction au niveau de la sécurité, car la lame reste en position sortie, risquant de causer des dommages, si l'utilisateur ne pense pas à la rentrer après son utilisation.

Une première amélioration consiste à prévoir au niveau du porte-lame des moyens de rappels en position rétractée. Dans ce cas, le porte-lame comprend un curseur susceptible d'être translaté par le pouce de l'utilisateur afin de faire sortir la lame ou de la maintenir en position sortie. Ainsi, dès que l'utilisateur relâche le curseur, les moyens de rappel ramènent automatiquement la lame en position rétractée.

Même si cette version améliorée procure une plus grande sécurité que la version simple, elle n'en demeure pas moins dangereuse au moment de la fin de la découpe, instant où se produit le plus grand nombre d'accidents.

En effet, pour découper un objet avec un cutter, l'utilisateur doit exercer un effort relativement important en direction de l'objet à découper, et imprime un mouvement de coupe au cutter dirigé vers lui-même. Aussi, à la fin de la découpe, au moment où le cutter cesse d'être en contact avec l'objet, le contrôle du cutter peut échapper à l'utilisateur, si bien que le cutter, et plus particulièrement la lame, peut venir en contact avec une partie du corps de l'utilisateur et le couper, sans que ce dernier n'ait eu le réflexe de relâcher le curseur afin que la lame se rétracte.

Aussi, la présente invention vise à pallier les inconvénients des cutters de l'art antérieur en proposant un cutter fiable, sûr, équipé d'une lame qui se rétracte automatiquement dès que ladite lame n'est plus en contact avec l'objet à couper.

A cet effet, l'invention a pour objet un cutter comprenant un boîtier et une lame qui peut prendre deux positions, une première position dite sortie, dans laquelle la lame est en saillie en dehors du boîtier, et une seconde position dite rétractée, dans laquelle la lame est disposée intégralement à l'intérieur du boîtier, caractérisé en ce qu'il comprend un porte-lame sur lequel est rapportée la lame, un magasin sur lequel est monté coulissant ledit porte-lame monté amovible à l'intérieur du boîtier et un curseur-poussoir monté coulissant sur le boîtier en sorte d'entraîner vers l'avant ledit porte-lame afin de placer la lame en position de coupe, lesdits porte-lame et curseur-poussoir étant rappelés en position rétractée, de repos, à l'aide de ressorts de rappel, et en ce que des moyens sont prévus pour solidariser le curseur-poussoir et le porte-lame pour mettre la lame dans ladite première position, lesdits moyens étant désolidarisés par une action conjuguée de rotation-extraction du porte-lame par rapport au curseur-poussoir, consécutive à l'action de coupe.

Suivant un mode de réalisation, lesdits moyens de réalisation désolidarisables sont constitués par un doigt d'entraînement solidaire dudit curseur-poussoir, dont l'extrémité est munie d'une encoche de prise en charge d'une saillie solidaire du porte-lame, lesdites encoche et saillie étant décalées latéralement en position de repos, rétractée, des curseur et porte-lame, mises en alignement et en prise dès le début du déplacement du curseur-poussoir et désaccouplées dès que la lame est en action de coupe, en sorte que ladite encoche ne se trouve plus sur la trajectoire de retour de la saillie lors de la rétraction du porte-lame.

On obtient ainsi un cutter à lame rétractable véritablement de sécurité en ce sens que la lame est d'ores et déjà mise en position de rétraction automatique, dès qu'est exercée une traction sur le cutter pour réaliser une coupe, la rétraction s'effectuant automatiquement dès que la lame quitte ou échappe à l'objet ou à l'élément qui vient d'être coupé, sans qu'il y ait à exercer une action quelconque sur le curseur-poussoir.

D'autres caractéristiques et avantages ressortiront de la description qui va suivre d'un mode de réalisation d'un cutter selon l'invention, description données à titre d'exemple uniquement et en regard des dessins annexés sur lesquels :
- Figure 1 est une vue en élévation latérale d'un cutter selon l'invention ;
- Figure 2 est une vue en coupe selon un plan médian contenant l'axe longitudinal du cutter de la figure 1 ;
- Figure 3 est une vue en élévation latérale du magasin avec le porte-lame du cutter ;
- Figure 4 est une vue de gauche du magasin de la figure 3 ;
- Figure 5 est une vue en élévation latérale du porte-lame de la figure 3 ;
- Figure 6 est une vue de dessus du porte-lame ;
- Figure 7 est une vue de gauche du porte-lame ;
- Figure 8 est une vue en coupe suivant la ligne VIII-VIII des figures 1 et 2 sans l'ensemble magasin-porte-lame ;
- Figure 9 est une vue en élévation latérale du curseur-poussoir ;
- Figure 10 est une vue en coupe suivant la ligne VIII-VIII de la figure 1 avec l'ensemble magasin-porte-lame, et
- Figures 11 à 16 illustrent différentes positions des éléments mobiles du cutter en cours d'utilisation.

Sur les figures, on a représenté en 1 un cutter comprenant un boîtier 2 formant manche de section générale sensiblement elliptique, à l'intérieur duquel est logé un magasin 3 portant, d'une part, un porte-lame 4 et, d'autre part, un jeu 5 de lames de rechange de forme conventionnelle trapézoïdale.

Le porte-lame 4 est monté coulissant dans le magasin 3 à l'avant de ce dernier dans la partie distale du boîtier 2 qui est ouvert à son extrémité pour laisser le passage, par une fente rectangulaire, à l'extrémité de la lame 6 portée par le porte-lame 4, lorsque le cutter est en position de coupe (figures 13, 14).

Le porte-lame 4 est déplacé à l'aide d'un curseur-poussoir 7 comportant (figure 9) un curseur 7a monté coulissant sur le boîtier 2 dans sa demi-partie avant et un doigt d'entraînement 7b dirigé vers l'avant du cutter et agencé (figures 8 et 10) entre l'un des flancs de l'ensemble magasin 3-porte-lame 4 et le flanc interne en regard du boîtier 2.

Le curseur 7 est ramené dans sa position de repos (figures 1, 2, 11) par un ressort 8 ancré en 9 sur le curseur 7 et en 10 sur le magasin 3.

Le porte-lame 4 est ramené dans sa position de repos illustré par les figures 3 et 11 par un ressort 11 ancré en 12 sur le porte-lame 4 et en 13 sur le magasin 3.

Le doigt d'entraînement 7b coulisse le long d'une face interne plane 14 du boîtier 2 et rencontre, pratiquement dès que le curseur 7a quitte sa position de repos lorsqu'il est poussé vers l'avant, une petite rampe inclinée 15 (figure 2) qui va déporter latéralement l'extrémité du doigt 7b vers l'intérieur du boîtier 2 en direction d'une saillie 16 (figures 5 et 7) ménagée latéralement au porte-lame 4.

Plus précisément, comme illustré notamment par les figures 5, 9, 11 et 12, le doigt 7b est muni d'une encoche en V17 de forme correspondant à ladite saillie 16.

Au repos (figure 11), l'extrémité du doigt 7b est décalée latéralement par rapport à la saillie 17 et en léger retrait par rapport à cette dernière.

Dès que l'on commence à déplacer vers l'avant le curseur 7a (figure 12) l'extrémité du doigt 7b est déportée en direction du porte-lame 4 en sorte que l'encoche 17 vienne s'emboîter sur la saillie 16. Le porte-lame 4 est alors pris en charge par le doigt 7b et poussé vers l'avant du cutter 1 par le curseur 7a qui poursuit sa course (figure 13) jusqu'à son terme. La pression doit être maintenue sur le curseur 7a puisque les deux ressorts de rappel 8 et 11 sont alors bandés. Le nez du porte-lame 4 est en butée contre un retour périphérique 2a (figure 2) du boîtier 2 et la lame 6 fait saillie à l'extrémité du cutter, prête à l'emploi.

Lorsque la lame 6 est en action (figure 14), la traction exercée sur la lame consécutivement à l'effort de coupe fait légèrement basculer le porte-lame 4 à l'intérieur du boîtier 2 tout en sortant un peu plus la lame 6, ce qui a pour effet de faire se désengager la saillie 16 de l'encoche 17. Ainsi, dès que le cutter est dégagé de l'entaille de coupe, le curseur 7a étant toujours en place à l'extrémité de sa course de sortie, le porte-lame 4, rappelé constamment par le ressort 11, ne trouve plus l'encoche 17 pour le retenir et est ramené automatiquement (figure 15) par ledit ressort 11 dans sa position de repos de la figure 11.

La rétractation de la lame 6 entièrement dans le boîtier 2 s'effectue donc automatiquement, sans avoir à agir sur le curseur 7a et, ce, dès que l'on cesse d'exercer une traction sur la lame 6 pour entailler l'élément ou l'objet à couper.

Il est à noter que lorsque le cutter est dans la position de la figure 13 de sortie de la lame 6, une simple pression de cette dernière sur l'objet ou l'élément à couper ne désolidarise pas la saillie 16 de l'encoche 17.

Il faut une action de coupe impliquant une traction sur le boîtier 2 alors que la lame 6 est retenue pincée entre les bords de l'entaille de coupe, pour entraîner l'action conjuguée de léger basculement de l'ensemble lame 6-porte-lame 4 à l'intérieur du boîtier 2, le jeu nécessaire étant prévue à cet effet, et de légère extraction supplémentaire hors du boîtier dudit ensemble, cette action conjuguée entraînant ladite désolidarisation et le placement de l'encoche 17 hors de la trajectoire de retour de la saillie 16, c'est à dire du porte-lame 4.

En relâchant l'action sur le curseur 7a (figure 16) ce dernier est rappelé automatiquement par le ressort 8 dans la position de repos de la figure 11.

Le porte-lame 4 est replacé dans la position à même hauteur de la saillie 16 et de l'encoche 17 par un basculement en retour procuré par la paroi inclinée 3a du magasin 3 qui agit en redressant le bord arrière 4a du porte-lame 4.

Enfin, l'invention n'est évidemment pas limitée au mode de réalisation représenté et décrit ci-dessus mais en couvre au contraire toutes les variantes, notamment en ce qui concerne les moyens d'entraînement vers l'avant du porte-lame par le curseur, ces moyens étant désolidariser lorsque la lame est en traction c'est-à-dire en action de coupe.

## Revendications

1. Cutter comprenant un boîtier (2) et une lame (6) qui peut prendre deux positions, une première position dite sortie, dans laquelle la lame (6) est en saillie en dehors du boîtier (2), et une seconde position dite rétractée, dans laquelle la lame (6) est disposée intégralement à l'intérieur du boîtier (2), **caractérisé en ce qu'**il comprend un porte-lame (4) sur lequel est rapportée la lame (6), un magasin (3) sur lequel est monté coulissant ledit porte-lame (4) monté amovible à l'intérieur du boîtier (2) et un curseur-poussoir (7) monté coulissant sur le boîtier en sorte d'entraîner vers l'avant ledit porte-lame (4) afin de placer la lame en position de coup, lesdits porte-lame (4) et curseur-poussoir (7) étant rappelés en position rétractée, de repos, à l'aide de ressorts de rappel (8-11), et **en ce que** des moyens (7b, 16, 17) sont prévus pour solidariser le curseur-poussoir (7) et le porte-lame (4) pour mettre la lame dans ladite première position, lesdits moyens étant désolidarisés par une action conjuguée de rotation-extraction du porte-lame (4) par rapport au curseur-poussoir (7), consécutive à l'action de coupe.

2. Cutter suivant la revendication 1, **caractérisé en ce que** lesdits moyens de réalisation désolidarisables sont constitués par un doigt (7b) d'entraînement solidaire dudit curseur-poussoir (7), dont l'extrémité est munie d'une encoche (17) de prise en charge d'une saillie (16) solidaire du porte-lame (4), lesdites encoche (17) et saillie (16) étant décalées latéralement en position de repos, rétractée, des curseur (7) et porte-lame (4), mises en alignement et en prise dès le début du déplacement du curseur-poussoir (7) et désaccouplées dès que la lame (6) est en action de coupe, en sorte que ladite encoche (17) ne se trouve plus sur la trajectoire de retour de la saillie (16) lors de la rétraction du porte-lame (4).

3. Cutter suivant la revendication 2, **caractérisé en ce que** ladite extrémité du doigt d'entraînement (7b) est déportée latéralement par une petite rampe (15) conformée sur la paroi interne du boîtier (2).

## Patentansprüche

1. Schneidvorrichtung, die ein Gehäuse (2) und eine Klinge (6) umfasst, wobei die Klinge zwei Stellungen einnehmen kann, eine erste sogenannte Außenstellung, in der die Klinge (6) von dem Gehäuse (2) vorsteht, und eine zweite sogenannte eingefahrene Stellung, in der die Klinge (6) vollständig in dem Gehäuse (2) angeordnet ist, **dadurch gekennzeichnet, dass** sie einen Klingenträger (4), an den die Klinge (6) angefügt ist, ein Magazin (3), an dem der Klingenträger (4) gleitend angebracht ist und das in dem Gehäuse (2) lösbar angebracht ist, und einen Schiebeläufer (7), der an dem Gehäuse in der Weise gleitend angebracht ist, dass er den Klingenträger (4) nach vorn drängt, um die Klinge in der Schneidstellung anzuordnen, wobei der Klingenträger (4) und der Schiebeläufer (7) mit Hilfe von Rückstellfedern (8-11) in die eingefahrene Ruhestellung zurückgestellt werden, und dass Mittel (7b, 16, 17) vorgesehen sind, um den Schiebeläufer (7) und den Klingenträger (4) aneinander zu befestigen, um die Klinge in die erste Stellung zu bringen, wobei die Mittel durch eine vereinte Dreh- und Herausziehwirkung des Klingenträgers (4) in Bezug auf den Schiebeläufer (7), die durch den Schneidvorgang bedingt ist, voneinander gelöst werden.

2. Schneidvorrichtung nach Anspruch 1, **dadurch gekennzeichnet, dass** die voneinander lösbaren Realisationsmittel durch einen mit dem Schiebeläufer (7) verbundenen Antriebszapfen (7b) gebildet sind, wovon ein Ende mit einer Kerbe (17) versehen ist, die mit einem mit dem Klingenträger (4) fest verbundenen Vorsprung (16) in Eingriff gelangt, wobei die Kerbe (17) und der Vorsprung (16) in der eingefahrenen Ruhestellung des Läufers (7) und des Klingenträgers (4) seitlich versetzt, aufeinander ausgerichtet und in Eingriff sind, sobald die Verlagerung des Läufers/Schiebers (7) beginnt, und entkoppelt werden, sobald die Klinge (6) einen Schneidvorgang ausführt, derart, dass sich die Kerbe (17) beim Einfahren des Klingenträgers (4) nicht mehr auf der Rückkehrbahn des Vorsprungs (16) befindet.

3. Schneidvorrichtung nach Anspruch 2, **dadurch gekennzeichnet, dass** das Ende des Antriebszapfens (7b) durch eine kleine Rampe (15), die an der Innenwand des Gehäuses (2) ausgebildet ist, seitlich verlagert wird.

## Claims

1. A cutter including a housing (2) and a blade (6) which can adopt two positions, a so-called emerged position, in which the blade (6) projects out of the housing (2), and a second so-called retracted position, in which the blade (6) is disposed entirely inside the housing (2), **characterised in that** it includes a blade holder (4) to which the blade (6) is attached, a magazine (3) on which said blade holder (4) is slidably mounted, removably mounted inside the housing (2), and a slider-pusher (7) slidably mounted on the housing so as to drive said blade holder (4) forwards in order to place the blade in the cutting position, said blade holder (4) and slider-pusher (7) being returned to the idle retracted position by means of return springs (8-11), and **in that** means (7b, 16, 17) are provided for connecting the slider-pusher (7) and blade holder (4) in order to put the blade in said first position, said means being disconnected by a conjugate rotation-extraction action of the blade holder (4) with respect to the slider-pusher (7), following on from the cutting action.

2. A cutter according to claim 1, **characterised in that** said disconnectable means are formed of a drive finger (7b) fixed to said slider-pusher (7), the end of which is provided with a notch (17) for picking up a projection (16) fixed to the blade holder (4), said notch (17) and projection (16) being offset laterally in the idle retracted position of the slider (7) and blade holder (4), put in alignment and in engagement from the start of the movement of the slider-pusher (7) and uncoupled as soon as the blade (6) is in cutting action, so that said notch (17) is no longer situated on the return path of the projection (16) when the blade holder (4) is retracted.

3. A cutter according to claim 2, **characterised in that** said end of the drive finger (7b) is offset laterally by a small ramp (15) formed on the internal wall of the housing (2).
